# EUROPÄISCHE PATENTSCHRIFT

(11) **EP 1 989 334 B1**
(45) Veröffentlichungstag und Bekanntmachung des Hinweises auf die Patenterteilung: **31.01.2018**
(21) Anmeldenummer: 07726483.6
(22) Anmeldetag: 22.02.2007
(51) Int. Cl.: C21C 5/44, F27D 9/00, F27D 1/16

(54) **VERFAHREN ZUM KÜHLEN METALLURGISCHER GEFÄßE**
METHOD FOR COOLING METALLURGICAL VESSELS
PROCÉDÉ POUR REFROIDIR DES CONTENANTS MÉTALLURGIQUES

(30) Priorität: 22.02.2006 DE 102006008186
(43) Veröffentlichungstag der Anmeldung: 12.11.2008
(73) Patentinhaber: Messer Austria GmbH, 2352 Gumpoldskirchen (AT)
(72) Erfinder: BAUER, Peter, A-2551 Enzesfeld (AT); WAGENDORFER, Günter, A-8724 Spielberg/A (AT); HOLLEIS, Burkhardt, A-2522 Oberwaltersdorf (AT)
(74) Vertreter: Münzel, Joachim R.
(86) Internationale Anmeldenummer: PCT/EP2007/051725
(87) Internationale Veröffentlichungsnummer: WO 2007/096411

(56) Entgegenhaltungen:
- DE-A1- 2 851 259
- DE-A1- 3 720 992
- DE-A1- 19 732 893
- JP-A- 2 052 985
- JP-A- 2007 064 578
- US-A- 5 217 658
- DATABASE WPI Week 197410 Derwent Publications Ltd., London, GB; AN 1974-18486V XP002450787 -& JP 49 006722 B (TSUKAMOTO SOGYO CO LTD) 15. Februar 1974 (1974-02-15)

## Beschreibung

Die Erfindung betrifft ein Verfahren zum Kühlen metallurgischer Gefäße.

Metallurgische Gefäße, wie zum Beispiel Öfen, Pfannen, (Gieß- Behandlung-Transport- Entschwefelungs- und Umfüll-) Wannen für Glas oder für schmelzflüssige Metalle, wie Aluminium, Stahl, Eisen, Schrott, Konverter für die Stahlerzeugung, Schmelzöfen in der Metall- und Glasindustrie, Verbrennungsöfen zur thermischen Abfallverwertung oder zur Wärmeerzeugung, sind mit Auskleidungen aus einem Feuerfestmaterial versehen. Diese Auskleidungen sind, bedingt durch die hohen thermischen, physikalischen und chemischen Belastungen, einem hohen Verschleiß ausgesetzt.

Zur Ausbesserung der vorhandenen Auskleidung oder zur vollständigen Neuzustellung mit Feuerfestmaterial müssen diese metallurgischen Gefäße regelmäßig außer Betrieb gestellt und anschließend abgekühlt werden, um eine Begehung durch Wartungspersonal oder eine Bearbeitung mit temperaturempfindlichem Gerät möglich zu machen. Der Abkühlvorgang von der Betriebstemperatur auf eine für die Begehung erträgliche Temperatur nimmt jedoch eine beträchtliche Zeit in Anspruch. Um eine Verkürzung der Kühlzeiten zu erreichen, wurde bereits versucht, die metallurgischen Gefäße mit einem Ventilator zu kühlen. Dies führt jedoch nicht zu einer befriedigenden Beschleunigung der Abkühlung. Alternativ hierzu ist - beispielsweise in der DE 28 51 259 A1 - vorgeschlagen worden, die Zustellung bzw. Reparatur der Auskleidung so weit zu automatisieren, dass auch eine Reparatur bei hohen Temperaturen möglich ist. Bei einer derartigen Heißreparatur wird ein verflüssigtes Ersatzmaterial mittels einer Sprühdüse auf verschlissene, erodierte oder abgesplitterte Stellen der Auskleidung aufgetragen. In vielen Fällen ist eine Heißreparatur jedoch nicht möglich, insbesondere kann eine völlige Neuzustellung damit nicht bewerkstelligt werden.

Aus der US 5 217 658 A ist ein Verfahren zur Reparatur eines Kupolofens bekannt geworden, bei dem der Ofen mittels Flüssigstickstoff gekühlt wird, bis eine zur Begehung des Ofens geeignete Temperatur erreicht ist.

Die DE 197 32 893 A1 beschreibt ein Verfahren zum Abkühlen von Ofenauskleidungen von Industrieöfen, bei dem zumindest ein Teil der Auskleidung mit einem tiefkalten gasförmigen oder verflüssigten Gas, wie beispielsweise Kohlendioxidgas oder flüssiges Kohlendioxid, in Kontakt gebracht wird.

Die JP 49 006722 B beschreibt die Verwendung von Kohlendioxidschnee zur Kühlung und Behandlung einer Innenoberfläche eines metallurgischen Konverters. Der Kohlendioxidschnee wird dabei vor Ort durch Entspannen von flüssigem Kohlendioxid erzeugt.

Aus der JP 2 052 985 A ist ein Verfahren zur Kühlung eines metallurgischen Behandlungsraums mittels eines verflüssigten Gases bekannt. Das verflüssige Gas, beispielsweise flüssiger Stickstoff oder flüssiges Kohlendioxid, wird dabei mittels einer rotierenden Sprinklereinrichtung auf die Wände des Behandlungsraums aufgetragen.

Aufgabe der vorliegenden Erfindung ist es ein alternatives Verfahren zum Kühlen metallurgischer Gefäße anzugeben und dabei insbesondere , Ausfallzeiten bei metallurgischen Gefäßen, die aufgrund der Abkühlung des metallurgischen Gefäßes zwecks Wartung oder Reparatur notwendig werden, zu verkürzen.

Diese Aufgabe wird durch ein Verfahren mit den Merkmalen des Patentanspruchs 1 gelöst.

Erfindungsgemäß wird also das metallurgische Gefäß zur Abkühlung mit einem kryogenen Medium beaufschlagt. Durch den thermischen Kontakt mit dem kryogenen Medium wird das metallurgische Gefäß beschleunigt abgekühlt. Der dadurch erreichbare Zeitgewinn kann dabei mehrere Stunden betragen.

Die Erfindung sieht dabei vor, als kryogenes Medium Kohlendioxid einzusetzen, insbesondere Kohlendioxid in fester Form (Trockeneis), das auf die zu kühlende Oberfläche aufgetragen oder geworfen wird, und durch den thermischen Kontakt mit der Oberfläche sublimiert.

Das Kohlendioxid wird dabei in einer ersten bevorzugten Ausführungsform im unterkühlten flüssigen Zustand unter Druck herangeführt und im Bereich der zu kühlenden Oberfläche des metallurgischen Gefäßes entspannt. Bei der Entspannung entsteht Kohlendioxidschnee und kaltes Kohlendioxidgas. Der Kohlendioxidschnee wird mittels geeigneter Vorrichtungen auf die zu kühlende Oberfläche aufgetragen. Um einen besonders guten Kühleffekt zu erreichen, sollte dabei dafür Sorge getragen werden werden, dass möglichst wenig des Kohlendioxidschnees auf seinem Weg zu der zu kühlenden Oberfläche sublimiert.

In einer zweiten bevorzugten Ausführungsform, die alternativ oder ergänzend zur vorgenannten-Ausführungsform einsetzbar ist, kommen Trockeneispellets zum Einsatz, die mittels geeigneter Pellet -Strahlvorrichtungen auf die zu kühlende Oberfläche aufgetragen werden. Die Pellets können dabei jede Form und Größe aufweisen. Die Trockeneispellets werden dabei entweder direkt vor Ort erzeugt oder vom Ort ihrer Herstellung mit geeigneten Transporteinrichtungen zum Einsatzort transportiert. Auch hier sollte das Kohlendioxid weitgehend im noch festen Zustand auf die Oberfläche auftreffen, um eine optimale Kühlung zu erreichen.

Durch die Unterkühlung des Kohlendioxids vor seiner Zuführung an das zu kühlende metallurgische Gefäß wird die Kühlung insgesamt verstärkt und es trifft zudem ein größerer Teil des kryogenen Mediums im flüssigen oder festen Zustand auf die Oberfläche des metallurgischen Gefäßes auf, wodurch eine weiter verbesserte Kühlleistung erreicht wird. Ein vergleichbar positiver Effekt lässt sich bei im flüssigen oder gasförmigen Zustand herangeführten kryogenen Medien auch dadurch erzielen, dass der Druck des kryogenen Mediums vor seiner Zuführung an das zu kühlende metallurgische Gefäße erhöht wird.

Anhand der Zeichnung soll ein Ausführungsbeispiel der Erfindung näher erläutert werden.

Die einzige Zeichnung (Fig. 1) zeigt schematisch eine Vorgehensweise bei der Durchführung des erfindungsgemäßen Verfahrens.

Die Zeichnung zeigt ein metallurgisches Gefäß, im Ausführungsbeispiel ein Konverter 1, der zuvor, beispielsweise zur Neuzustellung, außer Betrieb gesetzt wurde und nun abgekühlt werden soll. Zur Kühlung mittels des erfindungsgemäßen Verfahrens wird der Konverter 1 in eine Position verfahren, in der sein Innenraum zur Beaufschlagung mit einem kryogenen Medium zugänglich ist. Zur Kühlung des Konverters 1 ist im Ausführungsbeispiel Kohlendioxid vorgesehen. Das Kohlendioxid wird in flüssiger Form in einer mobilen Tankeinheit 2, beispielsweise ein Tankfahrzeug oder ein Kesselwagen, herangeführt. Der Einsatz einer mobilen Tankeinheit 2, die jeweils nur zum Zwecke der Kühlung zum Einsatzort verbracht wird, erweist sich für diesen Zweck als besonders vorteilhaft, da eine Neuzustellung nur in zeitlichen Abständen von einigen Wochen erforderlich ist und somit das kryogene Medium nur in größeren Zeitabständen, dann jedoch in großen Mengen, zur Kühlung zur Verfügung stehen muss. Das flüssige Kohlendioxid gelangt aus der Tankeinheit 2 mit einem Druck von beispielsweise 15 bis 20 bar über eine Druckleitung 3 zu einer gleichfalls als mobile Einheit ausgebildeten Austragsvorrichtung 4 für Kohlendioxidschnee. Die Austragsvorrichtung 4 umfasst ein Entspannungsorgan 5, in das die Druckleitung 3 einmündet. Am Entspannungsorgan 5 wird das flüssige Kohlendioxid auf einen Druck von etwa 1 bar entspannt, wobei es teilweise zu Kohlendioxidschnee gefriert und teilweise zu Kohlendioxidgas verdampft.

In der Druckleitung 3 kann des Weiteren eine Einrichtung 7 zur Unterkühlung des in der Druckleitung 3 transportierten flüssigen Kohlendioxids vorgesehen sein, um den bei der Entspannung am Entspannungsorgan 5 entstehenden Anteil an Kohlendioxidschnee gegenüber dem Kohlendioxidgasanteil zu erhöhen. Weiterhin kann in der Leitung, stromauf zur Einrichtung 7, eine Einrichtung 8 zur Druckerhöhung vorgesehen sein, um den Ausgangsdruck vor der Entspannung zu erhöhen.

Der Kohlendioxidschnee wird mittels einer Düsenanordnung 6, in der gegebenenfalls unter Zuhilfenahme von Fremdenergie ein kalter Gasstrom erzeugt wird, in Richtung auf die Innenoberfläche des Konverters 1 ausgetragen. Die Düsenanordnung 6 ist dabei auf einer Tragekonstruktion 9 montiert, die so aufgebaut ist, dass die Düseneinheit 6 auch in den Innenraum des Konverters 1 hineinbewegt werden und dort zumindest annähernd jede Fläche mit Kohlendioxidschnee beaufschlagen kann. Um einen möglichst guten Kühleffekt zu erreichen, werden die Kohlendioxidpartikel durch die Düsenanordnung 6 so beschleunigt, dass sie zumindest teilweise im noch festen Zustand auf die zu kühlende Oberfläche auftreffen. Nach dem Auftreffen auf die zu kühlende Oberfläche sublimieren die Kohlendioxidteilchen, wobei sie der zu kühlenden Oberfläche Wärme entziehen. Bei Erreichen einer bestimmten Zieltemperatur im Innenraum des Konverters 1, bei der eine Begehung des Konverters 1 möglich ist, wird die Bestrahlung beendet. Auf diese Weise wird der Abkühlvorgang wesentlich beschleunigt, und der Konverter 1 kann wesentlich früher begangen werden, als dies ohne Kühlung der Fall wäre.

### Beispiel

Ein Konverter zur Herstellung von Stahl produziert 300t/h Flüssigprodukt. Für eine Neuzustellung wird der Konverter außer Betrieb gesetzt und anschließend auf eine für die Begehung durch Personal erträgliche Temperatur abgekühlt. Der Abkühlvorgang beträgt ohne die erfindungsgemäße Kühlung etwa 15h. Beim Einsatz des erfindungsgemäßen Verfahrens wird der Innenraum des Konverters während des Abkühlvorgangs für die Dauer von 4h mit einer Menge von 20t/h Kohlendioxidschnee beaufschlagt. Dadurch wird die Kühlzeit um etwa 3h verkürzt. Bei 10 Zustellungen im Jahr ergibt sich aufgrund dieser Zeitersparnis eine Erhöhung der Stahlproduktion um 9000 t jährlich.

### Bezugszeichenliste:

- 1.: Konverter
- 2.: mobile Tankeinheit
- 3.: Druckleitung
- 4.: Austragvorrichtung für Kohlendioxidschnee
- 5.: Entspannungsorgan
- 6.: Düsenanordnung
- 7.: Einrichtung zum Unterkühlen
- 8.: Einrichtung zur Druckerhöhung
- 9.: Tragekonstruktion

## Patentansprüche

1. Verfahren zum Kühlen von metallurgischen Gefäßen, bei dem das metallurgische Gefäß (1) bis zur Erreichung einer vorbestimmten Zieltemperatur oder für eine vorbestimmte Dauer mit einem kryogenen Medium beaufschlagt wird, wobei
als kryogenes Medium Kohlendioxid zum Einsatz kommt, das auf die Oberfläche des metallurgischen Gefäßes (1) aufgetragen wird, wobei entweder das Kohlendioxid im flüssigem Zustand herangeführt und in einer Kühleinrichtung (7) unterkühlt wird, an einer Entspannungseinrichtung (5) entspannt und in Form von Kohlendioxidschnee mit der Oberfläche des metallurgischen Gefäßes (1) in thermischen Kontakt kommt oder
in Form fester Trockeneispellets herangeführt wird und mit einer Strahldüse auf die Oberfläche des metallurgischen Gefäßes aufgetragen wird und weitgehend im noch festen Zustand auf die Oberfläche auftrifft.

## Claims

1. Method for cooling metallurgical vessels, in which the metallurgical vessel (1) is acted upon with a cryogenic medium for a predetermined time or until it reaches a predetermined target temperature,
wherein
the cryogenic medium used is carbon dioxide that is applied to the surface of the metallurgical vessel (1), wherein either the carbon dioxide is supplied in the liquid state and is subcooled in a cooling device (7), is expanded in an expansion device (5) and comes into thermal contact with the surface of the metallurgical vessel (1) in the form of carbon dioxide snow, or is supplied in the form of solid dry ice pellets and is applied to the surface of the metallurgical vessel using a spray nozzle and impinges upon the surface largely in the still-solid state.

## Revendications

1. Procédé pour refroidir des contenants métallurgiques, dans lequel le contenant métallurgique (1) est sollicité avec un fluide cryogénique jusqu'à l'obtention d'une température cible prédéterminée ou pendant une durée prédéterminée, du dioxyde de carbone étant utilisé en tant que fluide cryogénique, lequel est appliqué sur la surface du contenant métallurgique (1), le dioxyde de carbone étant soit acheminé à l'état liquide et étant sous-refroidi dans un dispositif de refroidissement (7), détendu au niveau d'un dispositif de détente (5) et venant en contact thermique sous forme de neige carbonique avec la surface du contenant métallurgique (1), soit acheminé sous forme de granulés de glace sèche solide et étant appliqué au moyen d'une buse à jet sur la surface du contenant métallurgique et parvenant de manière continue encore à l'état solide sur la surface.
